# EUROPÄISCHE PATENTSCHRIFT

(11) **EP 0 684 204 B1**
(45) Veröffentlichungstag und Bekanntmachung des Hinweises auf die Patenterteilung: **26.05.1999**
(21) Anmeldenummer: 95106053.2
(22) Anmeldetag: 22.04.1995
(51) Int. Cl.: B66B 11/04, B66B 9/02

(54) **Vertikalaufzug**
Vertical lift
Ascenseur vertical

(30) Priorität: 27.05.1994 DE 4418480
(43) Veröffentlichungstag der Anmeldung: 29.11.1995
(73) Patentinhaber: HIRO LIFT HILLENKÖTTER + RONSIECK GmbH, D-33613 Bielefeld (DE)
(72) Erfinder: Hein, Wilfried, Dr. Ing., D-33689 Bielefeld (DE)
(74) Vertreter: Thielking, Bodo, Dipl.-Ing.

(56) Entgegenhaltungen:
- EP-A- 0 330 809
- DE-A- 3 523 187
- FR-A- 933 675

## Beschreibung

Die Erfindung betrifft einen Vertikalaufzug nach dem Oberbegriff des Anspruchs 1.

Bei einem bekannten Aufzug dieser Art (DE 41 22 855 A1) treibt ein einziger Antriebsmotor über zwei zu unterschiedlichen Seiten abgehende, miteinander fluchtende Wellen ebenfalls miteinander fluchtende, an unterschiedlichen Fahrbahnprofilen ablaufende Antriebsräder an. Die Antriebsräder sind über konzentrische Zahnräder mit den jeweils gegenüberliegenden und an den jeweils gleichen Fahrbahnprofilen ablaufenden Gegenrädern formschlüssig gekoppelt.

Die über Zahnräder erfolgende formschlüssige Kopplung von Rädern und Gegenrädern erzeugt in bestimmten Anwendungsfällen, insbesondere bei hohen Fahrgeschwindigkeiten vergleichsweise hohe Fahrgeräusche.

Der Erfindung liegt die Aufgabe zugrunde, einen Vertikalaufzug der als bekannt vorausgesetzten Gattung so auszubilden, daß er einen schnellen und geräuscharmen Antrieb ermöglicht.

Die Lösung dieser Aufgabe erfolgt mit den Merkmalen des Kennzeichnungsteils von Anspruch 1.

Bevorzugte Ausgestaltungen der Erfindung sind in den Unteransprüchen beschrieben.

Das Vorsehen von zwei Antriebsmotoren, deren jeder jeweils eins von zwei an einem Fahrbahnprofil ablaufenden Antriebsrädern dreht, läßt einen besonders einfachen Aufbau eines Antriebs für Vertikalaufzüge mit hoher Leistung zu. Dabei sind sowohl große Lasten als auch hohe Laufgeschwindigkeiten möglich.

Nachstehend werden bevorzugte Ausführungsformen der Erfindung anhand der Zeichnung im einzelnen beschrieben. Es zeigen:
- Figur 1 -: eine schematische Seitenansicht einer ersten Ausführungsform,
- Figur 2 -: eine Draufsicht auf die Ausführungsform gemäß Figur 1,
- Figur 3 -: eine zu Figur 1 analoge Seitenansicht einer zweiten Ausführungsform,
- Figur 4 -: eine Draufsicht analog Figur 2 auf die zweite Ausführungsform.

Bei den unterschiedlichen Ausführungsformen sind gleiche oder einander entsprechende Teile jeweils mit gleichen Bezugszeichen versehen, sie unterscheiden sich bei Bedarf jedoch durch Hochstriche voneinander.

Eine Fahrkabine 1 läuft zwischen zwei vertikalen, ortsfest installierten Fahrbahnprofilen 2 und 3. Die Fahrbahnprofile 2 und 3 haben Doppel-T-Profil. Am Fahrbahnprofil 3 laufen die Antriebsräder 6 und 7 ab, und zwar an einander gegenüberliegenden Seiten des Mittelschenkels. An den einander gegenüberliegenden Seiten des Mittelschenkels des Fahrbahnprofils 2 laufen die Antriebsräder 4 und 5 ab. Die Antriebsräder tragen an ihrem Umfang, mit dem sie an den gegenüberliegenden Flächen der Fahrbahnprofile ablaufen, bei Bedarf Beschichtungen 4a, 5a, 6a, 7a.

Die miteinander fluchtenden Antriebsräder 4 und 6 werden über ebenfalls miteinander fluchtende Antriebswellen 13 und 12 gedreht. Die miteinander fluchtenden Antriebsräder 5 und 7 werden über miteinander fluchtende Antriebswellen 14 und 15 gedreht.

Unterschiedlich ist bei den unterschiedlichen Ausführungsformen die Anordnung bzw. Lagerung der Antriebsmotoren und der Antriebswellen. In beiden Fällen sind jeweils zwei Antriebsmotoren 8 und 9 mit zugehörigen Getrieben 8b bzw. 9b vorgesehen.

Bei der Ausführungsform gemäß Figuren 1 und 2 sind die Antriebswellen 12 und 13 in ortsfesten Lagereinrichtungen 16 und 17 gelagert. Der Motor 9 mit einem Getriebe 9b sitzt an einem schwingenartigen Lenker 9a, der um die gemeinsame Längsachse der Antriebswellen 12 und 13 schwenkbar ist. Der Lenker 9a wird von der darin frei drehbaren Antriebswelle 14 durchsetzt.

Der Antriebsmotor 8 ist im Ausführungsbeispiel gemäß Figuren 1 und 2 senkrecht angeordnet und mit einem Getriebe 8b versehen. Das Getriebe 8b treibt die Antriebswellen 14 und 15 an. Das Getriebe 8b ist fest mit einem Lenker 8a verbunden, der um die Mittelachse der Antriebswellen 13 und 12 verschwenkbar ist. Hierzu durchsetzt die Antriebswelle 12 den Lenker 8a frei drehbar. Die Halterung der Antriebswellen erfolgt über die mit der Kabine 1 fest verbundenen Lagereinrichtungen 16 und 17.

In Figur 1 ist eine in Figur 2 nicht dargestellte Verlängerung 8c der Schwinge 8a ersichtlich. An der Verlängerung 8c greift ein Federelement 18 an, beispielsweise eine Druckfeder, insbesondere Gasdruckfeder. Das Federelement 18 erhöht den Anpreßdruck der Antriebsräder an den zugehörigen Fahrbahnprofilen.

Bei der Ausführungsform gemäß Figuren 1 und 2 erhöht sich der Anpreßdruck der Antriebsräder 4 bis 6 an den zugehörigen Fahrbahnprofilen mit dem Ansteigen der Last. Diese Wirkung wird durch das Federelement 18 noch unterstützt.

Bei der Ausführungsform gemäß Figuren 3 und 4 sind die Antriebsmotoren 8 und 9 beide horizontal angeordnet.

Das Getriebe 9b ist fest mit der Fahrzeugkabine 1 verbunden. Die Antriebswellen 12 und 13 sind in gleicher Weise wie bei den Ausführungsformen gemäß Figuren 1 und 2 in fahrkorbfesten Lagern 16 und 17 gelagert.

Im Gegensatz zu den vorbeschriebenen Ausführungsformen sind bei der Ausführungsform gemäß Figuren 3 und 4 auch die Antriebswellen 14 und 15 in fahrkorbfesten Lagern 18 und 19 gelagert. Darüber hinaus ist das Getriebe 8b am Fahrkorb 1 fest montiert.

## Patentansprüche

1. Vertikalaufzug mit zwei parallel zueinander verlaufenden, vertikal angeordneten Fahrbahnprofilen (2; 3), an deren jedem jeweils an einander gegenüberliegenden Seiten zwei Antriebsräder (4 und 5 bzw. 6 und 7) angepreßt werden, deren Antriebskraft zumindest im wesentlichen kraftschlüssig auf die Fahrbahnprofile übertragen wird, mit einem Antriebsmotor (8; 9) und miteinander fluchtenden Antriebswellen, die ein Paar von an unterschiedlichen Fahrbahnprofilen (2; 3) ablaufenden Antriebsrädern (4, 6 bzw. 5, 7) tragen, dadurch gekennzeichnet, daß jedes Paar (4, 6 bzw. 5, 7) von an den beiden Fahrbahnprofilen (2; 3) ablaufenden Antriebsrädern mittels eines eigenen Antriebsmotors (9; 8; 8') gegebenenfalls über ein Getriebe (9b; 8b) angetrieben wird.

2. Vertikalaufzug nach Anspruch 1,
dadurch gekennzeichnet,
daß die miteinander fluchtenden Antriebswellen (12; 13) lediglich eines Paares von miteinander fluchtenden Antriebsrädern (4; 6) am Aufzug ortsfest und drehbar gelagert sind, während das zweite Paar von miteinander fluchtenden Antriebswellen (14; 15) in Lenkern (8a; 9a) drehbar geführt ist, die um die gemeinsame Drehachse des ersten Paares von Antriebsrädern (4; 6) verschwenkbar sind.

3. Vertikalaufzug nach Anspruch 2,
dadurch gekennzeichnet,
daß an mindestens einem Lenker (8a; 9a) ein Antriebsmotor (8; 8'; 9) gegebenenfalls mit Getriebe (8b; 9b) befestigt ist.

4. Vertikalaufzug nach Anspruch 3,
dadurch gekennzeichnet,
daß mindestens ein Lenker (8a; 8c) über Federkraft zur Erhöhung der Anpreßkraft der Antriebsräder mittels eines Federelements (18) vorgespannt ist.

5. Vertikalaufzug nach Anspruch 4,
dadurch gekennzeichnet,
daß das Federelement (18) an einem Hebelarm (8c) angreift, der einen Lenker (8a) über den Abstand parallel angeordneter Antriebswellen hinaus vergrößert.

6. Vertikalaufzug nach einem oder mehreren der Ansprüche 1 bis 5,
dadurch gekennzeichnet,
daß an zwei Lenkern (8a; 9a) unterschiedliche Antriebsmotoren (8; 9) gegebenenfalls mit Getriebe (8b; 9b) für die unterschiedlichen Paare von Antriebsrädern befestigt sind.

7. Vertikalaufzug nach einem oder mehreren der Ansprüche 1 bis 6,
dadurch gekennzeichnet,
daß das Getriebe (9b; 8b) ein Schneckengetriebe ist.

## Claims

1. Vertical elevator with two vertically arranged rail tracks (2;3) extending parallel to one another on each of which drive wheels (4 and 5 and/or 6 and 7) are pressed against opposing faces, the drive force of which is transmitted at least essentially to the rail tracks by force transmission, with a drive motor (8;9) and aligned drive shafts which each carry a pair of drive wheels (4,6 and/or 5,7) running on the different rail tracks (2;3),
characterised in that
each pair (4,6 and/or 5,7) of drive wheels running on the two rail tracks (2;3) are driven by a means of an individual drive motor (9;8;8') possibly through a gearbox (9b;8b).

2. Vertical elevator according to Claim 1,
characterised in that
the drive shafts (12;13) aligned with one another support on the elevator in a stationary and rotatable manner only one pair of drive wheels (4;6) aligned with one another, while the second pair of drive shafts (14;15) aligned with one another is rotatably guided in linkages (8a;9a) which are pivotable about the common rotational axis of the first pair of drive wheels (4;6).

3. Vertical elevator according to Claim 2,
characterised in that
a drive motor (8;8';9) possibly with a gear box (8b;9b) if fastened at least on one of the linkages (8a;9a).

4. Vertical elevator according to Claim 3,
characterised in that
at least one link (8a;8c) is biased by a spring force for increasing the pressing force of the drive wheels by means of a spring element (18).

5. Vertical elevator according to Claim 4,
characterised in that
the spring element (18) engages on a lever arm (8c) which extends a link (8a) outwardly beyond the distance between the parallel arranged drive shafts.

6. Vertical elevator according to one or more of Claims 1 to 5,
characterised in that
separate drive motors (8;9) possibly with gear boxes (8b;9b) for the separate pairs of drive wheels are fastened onto links (8a;9a).

7. Vertical elevator according to one or more of Claims 1 to 6,
characterised in that the gear box (9b;8b) is a worm drive.

## Revendications

1. Ascenseur vertical comprenant deux profilés de voie de roulement (2; 3) verticaux, disposés parallèlement par rapport l'un à l'autre, de part et d'autre desquels des roues de commande (4 et 5 resp. 6 et 7) sont respectivement pressées, la force motrice de ces roues de commande étant essentiellement transformée en force de serrage sur les profilés, ainsi qu'un moteur de commande (8; 9) et des arbres primaires alignés, portant un couple de roues de commande (4, 6 resp. 5,7) qui roulent sur des profilés (2; 3) différents,
caractérisé en ce que
chaque couple de roues de commande (4,6 resp. 5,7) tournant sur les deux profilés de voie de roulement (2; 3) sont entraînées par leur propre moteur de commande (9; 8; 8'), le cas échéant, par l'intermédiaire d'un engrenage (9b; 8b).

2. Ascenseur vertical selon la revendication 1, caractérisé en ce que
seuls les arbres primaires alignés (12; 13) d'un seul couple de roues motrices (4; 6) sont montés stationnairement, étant rotatifs, sur l'ascenseur tandis que le deuxième couple d'arbres primaires alignés (14; 15) est conduit, étant rotatif, dans des guides (8a; 9a) qui pivotent autour de l'axe commun du premier couple de roues motrices (4; 6).

3. Ascenseur vertical selon la revendication 2, caractérisé en ce que,
sur un guide (8a; 9a) au moins, un moteur de commande (8; 8'; 9) est fixé, le cas échéant avec un engrenage (8b; 9b).

4. Ascenseur vertical selon la revendication 3, caractérisé en ce que,
pour accroître la force de serrage des roues de commande, un guide (8a; 8c) au moins est prétendu par force élastique, à l'aide d'un ressort (18).

5. Ascenseur vertical selon la revendication 4, caractérisé en ce que
le ressort (18) attaque un bras de levier (8c) qui étend le guidage (8a) au-delà de l'intervalle séparant deux arbres de commande disposés parallèlement.

6. Ascenseur vertical selon une ou plusieurs revendications 1 à 5,
caractérisé en ce que
des moteurs de commande (8; 9) différents sont fixés aux deux guides (8a; 9a), le cas échéant avec des engrenages (8b; 9b), à l'intention des différents couples de roues de commande.

7. Ascenseur vertical selon une ou plusieurs revendications 1 à 6,
caractérisé en ce que
les engrenages (9b; 8b) sont des engrenages à vis sans fin.
